# EUROPÄISCHE PATENTSCHRIFT

(11) **EP 0 150 865 B1**
(45) Veröffentlichungstag und Bekanntmachung des Hinweises auf die Patenterteilung: **10.05.1989**
(21) Anmeldenummer: 85101082.7
(22) Anmeldetag: 01.02.1985
(51) Int. Cl.: E04D 13/16, E04D 12/00

(54) **Über Dachsparren verlegte Wärmedämmplatten**
Heat insulation panels put upon rafters
Panneaux d'isolation thermiques déposés sur des chevrons

(30) Priorität: 02.02.1984 DE 3403645
(43) Veröffentlichungstag der Anmeldung: 07.08.1985
(73) Patentinhaber: THERMODACH DACHTECHNIK GMBH, D-8598 Waldershof II (DE)
(72) Erfinder: Helfrecht, Manfred, D-8598 Waldershof II (DE); Bayer, Manfred, D-8598 Waldershof (DE)
(74) Vertreter: Fleuchaus, Leo, Dipl.-Ing.

(56) Entgegenhaltungen:
- DE-A- 1 708 981
- DE-A- 2 519 459
- DE-A- 2 842 347

## Beschreibung

Die Erfindung betrifft über Dachsparren verlegbare Wärmedämmplatten, die an ihrem stufenfalzartig ausgebildeten firstseitigen Rand einen in der Eindeckung von der firstseitigen Nachbarplatte überlappten Auflagerstreifen, an ihrem stufenfalzartig ausgebildeten traufseitigen Rand einen den Auflagerstreifen der traufseitigen Nachbarplatte überlappenden Deckstreifen und an ihren seitlichen Rändern einen Seitenfalzteil bzw. einen komplementär dazu ausgebildeten Deckfalzteil zur Bildung einer Seitenverfalzung aufweist und mit in First-Traufrichtung verlaufenden Wasserführungskanälen.

Eine derartige Wärmedämmplatte ist durch die DE-A-2 519 459 bekannt und trägt auf der Oberseite eine Vielzahl von in First-Traufrichtung verlaufenden Wasserführungskanäle, welche für eine Ableitung des auf der Oberfläche des Wärmedämmelementes angesammelten Wassers bewirken soll. Wenn bei einem Satteldach die einzelnen Elemente am Ortgang beginnend in üblicher Weise nebeneinander verlegt werden, ergibt sich, daß die Seitenverfalzung zwischen den einzelnen Elementen vom First zur Traufe verlaufend hintereinander zu liegen kommen. Dadurch ergeben sich in den Kreuzungspunkten der in der Projektion vertikal verlaufenden Seitenverfalzungen und der horizontal verlaufenden Verfalzung Bereiche, die keine sichere Wasserführung gewährleisten, sodaß insbesondere beim Eindringen größerer Wassermengen dieses auch in den Unterdachbereich vordringen kann.

Der Erfindung liegt die Aufgabe zugrunde, Maßnahmen zu schaffen, mit welchen eine absolut sichere Wasserführung auch beim Eindringen größerer Wassermassen von der Seitenverfalzung zu den Wasserführungskanälen auf der Oberseite der Wärmedämmplatten gewährleistet ist.

Diese Aufgabe wird erfindungsgemäß dadurch gelöst, daß die seitlichen Ränder der Wärmedämmplatten mit ihren Seiten- und Deckfalzteilen schräg zur senkrechten First-Traufrichtung verlaufen.

Durch die Maßnahmen der Erfindung wird in vorteilhafter Weise erreicht, daß selbst beim Verlegen der einzelnen Wärmedämmplatten im gleichen Abstand z. B. vom Ortgang die Seitenfalze der firstseitigen Elemente einer Reihe nicht mehr auf die Seitenfalze der dazu traufseitig verlegten Elemente stoßen, sondern vielmehr gegen diese versetzt sind. Dadurch ergibt sich eine bessere Wasserführung, da der Wasserlauf von einer Plattenreihe zur traufseitig darunter angeordneten Plattenreihe seitlich zur Plattenmitte hin versetzt wird und über die in First-Traufrichtung verlaufenden Wasserführungskanäle weiter abgeleitet werden kann. Durch die schräg zur First-Traufrichtung verlaufenden seitlichen Ränder der Wärmedämmplatte ergibt sich ein weiterer Vorteil derart, daß die von den Wärmedämmelementen abgetragene Ziegellast im Bereich des Seitenfalzes eine Horizontalkomponente hat, die eine Tendenz hat, das Element so zu verschieben, daß sich die Fuge im Bereich der Seitenfalze zu schließen sucht, wodurch dem Eindringen größerer Wassermassen in den Seitenfalz ebenfalls entgegengewirkt wird.

Eine weitere Ausgestaltung der Erfindung sieht vor, daß der am firstseitigen Plattenrand ausgebildete Auflagerstreifen mit einer quer zur Dachneigung angeordneten Rinne versehen ist, deren tiefster Punkt in einen in der Dachneigung ausgerichteten Wasserführungskanal mündet, welcher zur Oberseite des traufseitigen Dachstreifens verläuft.

Diese an sich bekannte Ausgestaltung der querverlaufenden Rinne wirkt sich weiter dahin aus, daß der traufseitig nächstfolgende Seitenfalz durch die Verschiebung des Wasserlaufes zur Dämmplattenmitte hin weiter entlastet wird, da eventuell eingedrungenes Wasser zum tiefsten Punkt im Mittelbereich der Wärmedämmplatte quer verlaufenden Rinne des senkrechten Wasserführungskanal abläuft und damit vom nächstfolgenden Seitenfalz ferngehalten wird.

Eine weitere Verbesserung der Wasserführung ergibt sich dadurch, daß die Seitenverfalzung von einer in oder unter der Oberseite des firstseitigen Auflagerstreifens liegenden Ebene traufseitig bis zu einer Ebene ansteigt, die höher als die Unterseite des Deckstreifens liegt. Damit wird selbst bei sehr schmalen, horizontal verlaufenden Auflagerstreifen und Deckstreifen eine sichere Wasserführung zur Oberseite der Wärmedämmung gewährleistet.

Die Vorteile und Merkmale der Erfindung ergeben sich auch aus der nachfolgenden Beschreibung eines Ausführungsbeispieles in Verbindung mit den Ansprüchen und der Zeichnung. Es zeigen:
Fig. 1 eine Draufsicht auf vier Wärmedämmplatten gemäß der Erfindung;
Fig. 2 einen Kreuzungsbereich von vier Wärmdedämmplatten mit einer schräg nach oben verlaufenden Wasserführung;
Fig. 3 eine Draufsicht auf zwei seitlich auseinandergezogene Wärmedämmplatten;
Fig. 4 einen Schnitt längs der Linie IV-IV der Fig. 1;
Fig. 5 einen Schnitt längs der Linie V-V der Fig. 1.

In Fig. 1 sind vier Wärmedämmplatten 10 dargestellt, welche in einer paarweisen Verlegung übereinander angeordnet sind. Die seitlichen Ränder 11 der einzelnen Wärmedämmplatten sind schräg zur Vertikalen verlaufend ausgebildet, so daß nach dem Verlegen der Platten eine entsprechend schräg verlaufende seitliche Fuge entsteht. Die einzelnen Wärmedämmplatten haben an ihrem firstseitigen Rand einen in der Eindeckung von der firstseitigen Nachbarplatte überlappenden Auflagerstreifen 12, über welchen ein an dem jeweiligen traufseitigen Rand angebrachter Deckstreifen 13 übergreift. Der schräg verlaufende seitliche Rand bewirkt, daß bei dem üblichen Verlegen der einzelnen Wärmedämmplatten übereinander die Stoßfuge am seitlichen Rand nicht unmittelbar ineinander übergeht, sondern gegenüber der nächsten Verlegereihe versetzt ist. Wenn mit den Wärmedämmplatten z. B. ein Sattendach belegt wird, kann das an den Ortgang anstoßende Element längs den Rillen 15 in der Oberfläche beschnitten werden, damit die Elemente mit der senkrecht verlaufenden Stirnseite am Ortgang anliegen. Aus der Darstellung gemäß Fig. 1 ist klar erkennbar, daß in einem solchen Fall die seitlichen Fugen der übereinander verlegten Dämmplatten immer gegeneinander versetzt sind.

Zur Wasserführung sind die einzelnen Wärmedämmplatten 10 auf der Oberseite mit einem Wasserführungskanal 17 versehen, der aus einer Ebene unterhalb der Oberfläche des Auflagerstreifens 12 in eine Ebene oberhalb der Unterfläche des Deckstreifens 13 verläuft. In diesen Wasserführungskanal 17 mündet eine längs der traufseitigen Kante des Auflagerstreifens 12 verlaufende Sammelrinne 18, die vom seitlichen Rand des Elementes in Richtung auf den Wasserführungskanal tiefer wird und im Übergangsbereich zum Wasserführungskanal 17 ihren tiefsten Punkt hat. Eine entsprechende Sammelrinne 19 ist an der traufseitigen Kante der im unteren Drittel der Wärmedämmplatte 10 quer zur Platte verlaufenden Nut 20 vorgesehen, die ebenfalls mit ihrem tiefsten Punkt in den Wasserführungskanal 17 mündet. Diese Nut 20 dient zum Einlegen der Ziegelnasen beim Verlegen der wasserführenden Dachplatten.

Die Lage der Sammelrinnen 18 und 19 sowie des Wasserführungskanals 17 geht auch aus Fig. 5 hervor. Die Sammelrinnen 18 und 19 verlaufen von ihrem dargestellten tiefsten Punkt aus in Richtung zum seitlichen Rand der Wärmedämmplatten, praktisch bis in die Ebene der Oberfläche des Auflagerstreifens 12 bzw. der Basisfläche der Nut 20.

Durch diese Ausbildung der Sammelrinnen 18, 19 und des Wasserführungskanales 17 wird eine sichere Wasserführung gewährleistet, so daß der Wasserlaufweg im seitlichen Falz durch die Schrägführung des seitlichen Falzes nicht in einen weiteren Falz ummittelbar übergeht, sondern durch die Versetzung im Bereich einer Sammelrinne endet, von der aus das Wasser zum Wasserführungskanal sicher abgeleitet wird. Damit wird gewährleistet, daß selbst beim Eindringen größerer Wassermengen der Wasserverlauf vom seitlichen Falz zur Mitte der nächstfolgenden Wärmedämmplatte hin verschoben wird und sich somit keine allmähliche Vergrößerung der Wassermenge im seitlichen Falzbereich ergeben kann, was eine Überflutung der Wasserführungsrinne 23 im seitlichen Falz gemäß Fig. 4 mit sich bringen kann. Diese Gefahr ist bei herkömmlichen Elementen gegeben, wenn insbesondere bei einem Satteldach die ersten Elemente der jeweils übernächsten Reihe nicht beschnitten werden, so daß sich eine versetzte Anordnung der senkrecht verlaufenden Stoßfugen ergibt.

Mit den Wärmedämmplatten gemäß der Erfindung können auch herkömmliche Wärmedämmplatten mit senkrecht verlaufenden seitlichen Stoßfugen zusammen verlegt werden, wobei sich dann die Situation ergibt, daß zwangsläufig eine Versetzung der seitlichen Stoßfugen gegeben ist, wenn die jeweils übernächste Reihe von Elementen mit herkömmlichen Elementen verlegt wird. In diesem Fall wird in der einen Elementenreihe das Wasser über die schräg verlaufende Seitenfuge und in der anderen Elementenreihe über die senkrecht verlaufende Seitenfuge weitergeführt und gelangt jeweils in die auf der Traufseite angeordnete Sammelrinne 18 des traufseitigen Elementes.

In Fig. 1 ist der Kreuzungspunkt von vier Elementen dargestellt, bei welchen die seitliche Wasserführungsnuten 22 und 23 gemäß Fig. 4 von einer Ebene am firstseitigen Plattenrand in einer in oder unter der Oberseite des Auflagerstreifens 12 liegenden Ebene schräg nach oben in eine am traufseitigen Rand liegende Ebene ansteigt, die höher liegt als die Unterseite des Deckstreifens 13. Man erkennt aus der Darstellung, daß bei einer nur geringfügigen Versetzung der seitlichen Fuge von einer Elementenreihe zur anderen Elementenreihe die über die seitlichen Sammelrinnen 23 abfließenden Wassermassen in die quer verlaufende Sammelrinnen 18 gelangen und zum Wasserführungskanal abgeleitet werden.

In Fig. 3 sind in einer Draufsicht die seitlichen Randbereiche zweier benachbarter Wärmedämmplatten 10 in auseinandergezogener Darstellung gezeigt, um einen weiteren Vorteil der Erfindung zu erläutern, der sich durch die Schrägführung des Seitenfalzes zusätzlich ergibt. Beim Verlegen der einzelnen Wärmedämmplatten stützen diese sich gegenseitig aneinander ab. Wenn nach dem Verlegen die Dachplatten aufgelegt werden, ergibt sich durch die Dachlast eine nach unten gerichtete Kraftkomponente L1, die im Bereich des Seitenfalzes eine Zerlegung in eine Längskomponente L2 und in eine horizontale Komponente L3 erfährt. Diese horizontale Komponente L3 wirkt sich günstig aus, indem nämlich im Falz ein Schießdruck entsteht, der durch die Dachplattenlast die Fuge zwischen zwei benachbarten Elementen zu verkleinern sucht, wenn sich die üblichen Verschiebungen und Anpassungen nach dem Verlegen des Daches ergeben. Diese Horizontalkomponente L3 und die damit gegebene Tendenz, den seitlichen Fugenabstand zu verkleinern, hat den Vorteil, daß die Fuge nur sehr wenig Wasser aufnehmen kann und damit auch die Gefahr weiter verringert wird, daß die Sammelrinne 23 im Bereich des Seitenfalzes überläuft.

Durch die Maßnahmen der Erfindung mit dem schräg zur senkrechten First-Traufrichtung verlaufenden Seitenfalz und in Kombination mit den Sammelrinnen und den Wasserführungskanälen sowie der von der Unterseite des Auflagerstreifens zur Oberseite des Deckstreifens verlaufenden Seitenverfalzung ergibt sich eine in jeder Hinsicht sichere Wasserführung, bei der von Element zu Element das Wasser immer zur Oberfläche geführt wird und ein Durchdringen von Wasser selbst im Überkreuzungspunkt von Elementen sicher ausgeschlossen ist. Damit ergibt sich eine sehr hohe Sicherheit gegen eindringendes Wasser, selbst wenn beim Verlegen der einzelnen Wärmedämmplatten eine versetzte Seitenfalzführung nicht sorgfältig eingehalten wird oder eingehalten werden kann.

## Patentansprüche

1. Über Dachsparren verlegbare Wärmedämmplatten (10), die an ihrem stufenfalzartig ausgebildeten firstseitigen Rand einen in der Eindeckung von der firstseitigen Nachbarplatte überlappenden Auflagerstreifen (12), an ihrem stufenfalzartig ausgebildeten traufseitigen Rand einen den Auflagerstreifen (12) der traufseitigen Nachbarplatte überlappenden Deckstreifen (13), und an ihren seitlichen Rändern einen Seitenfalzteil bzw. einen komplementär dazu ausgebildeten Deckfalzteil zur Bildung einer Seitenverfalzung aufweist, und mit in First-Traufrichtung verlaufenden Wasserführungskanälen (17),
dadurch gekennzeichnet,
- daß die seitlichen Ränder (11) der Wärmedämmplatten (10) mit ihren Seiten- und Deckfalzteilen schräg zur senkrechten First-Traufrichtung verlaufen.

2. Wärmedämmplatten nach Anspruch 1,
dadurch gekennzeichnet,
- daß der am firstseitigen Plattenrand ausgebildete Auflagerstreifen (12) mit einer quer zur Dachneigung angeordneten Sammelrinne (18) versehen ist, deren tiefster Punkt in einen in der Dachneigung ausgerichteten Wasserführungskanal (17) mündet, welcher zur Oberseite des traufseitigen Deckstreifens (13) verläuft.

3. Wärmedämmplatten nach Anspruch 1 oder 2,
dadurch gekennzeichnet,
- daß die Seitenverfalzung von einer in oder unter der Oberseite des firstseitigen Auflagerstreifens (12) liegenden Ebene traufseitig bis zu einer Ebene ansteigt, die höher als die Unterseite des Deckstreifens (13) liegt.

## Claims

1. Heat insulation panels (10) which are adapted to be laid over rafters and which at their ridge-side edge, formed in stepped rabbet manner, have a support strip (12) overlapped in the roofing by the ridge-side adjacent panel, at their eaves-side edge, formed in stepped rabbet manner, comprise a covering strip (13) overlapping the support strip (12) of the eaves-side adjacent panel, and at their lateral edges (11) comprise a lateral rabbet portion or a top rabbet portion formed complementary thereto for forming a lateral rabbetting, and having water guide channels (17) extending in the ridge-eaves direction,
characterized in
-that the lateral edges (11) of the heat insulation panels (10) extend with their lateral and top rabbet portions inclined to the perpendicular ridge-eaves direction.

2. Heat insulation panels according to claim 1,
characterized in
-that the support strip (12) formed at the ridge-side panel edge is provided with a collecting trough (18) which is arranged transversely of the roof slope and the lowest point of which opens into a water guide passage (17) aligned in the roof slope and extending to the upper side of the eaves-side cover strip (13).

3. Heat insulation panels according to claim 1 or 2,
characterized in
-that the lateral rabbetting rises on the eaves-side from a plane lying in or below the upper side of the ridge-side support strip (12) up to a plane which is higher than the lower side of the cover strip (13).

## Revendications

1. Panneau d'isolation thermique (10) posé sur des chevrons qui en son bord côté faîte qui forme un joint à gradin présente une bande d'appui (12) chevauchant avec la couverture du panneau voisin côté faîte et qui en son bord côté gouttière qui forme un joint à gradin présente une bande de recouvrement (13) qui chevauche la bande d'appui (12) du panneau voisin côté gouttière qui en ses bords latéraux (11) présente par ailleurs une partie à rainure latérale ou une partie de recouvrement formée de manière complémentaire à cette dernière pour former le joint latéral, comportant en outre des canaux d'évacuation de l'eau (17) orientés en direction faîte/gouttière,
caractérisé en ce que
les bords (11) latéraux des panneaux d'isolation thermique (10) sont disposés par leurs parties de joint et de recouvrement latérales de manière oblique par rapport à la direction verticale faîte/gouttière.

2. Panneau d'isolation thermique selon la revendication 1,
caractérisé en ce que
- la bande d'appui (12) formée sur le bord du panneau côté faîte est pourvue d'une gouttière collectrice (18) disposée transversalement par rapport à l'inclinaison du toit, dont le point le plus bas débouche dans un canal d'évacuation d'eau orienté selon l'inclinaison du toit qui s'étend vers le côté supérieur de la bande de recouvrement (13) côté gouttière.

3. Panneau d'isolation thermique selon les revendications 1 ou 2,
caractérisé en ce que
- les joints latéraux remontent, côté gouttière, d'un plan situé au-dessous ou au niveau de la face supérieure de la bande d'appui (12) côté faîte jusqu'à un plan qui est supérieur à la face inférieure de la bande de recouvrement (13).
